# EUROPÄISCHE PATENTSCHRIFT

(11) **EP 0 497 296 B1**
(45) Veröffentlichungstag und Bekanntmachung des Hinweises auf die Patenterteilung: **03.04.1996**
(21) Anmeldenummer: 92101413.0
(22) Anmeldetag: 29.01.1992
(51) Int. Cl.: F24F 3/16, F24F 13/24

(54) **Filter-Ventilator-Einrichtung zur Verwendung bei Reinräumen**
Filter-ventilator-arrangement for application in clean rooms
Installation de filtre-ventilateur pour l'utilisation dans des salles blanches

(30) Priorität: 01.02.1991 DE 4103026; 05.10.1991 DE 4133093
(43) Veröffentlichungstag der Anmeldung: 05.08.1992
(73) Patentinhaber: Meissner & Wurst GmbH & Co. Lufttechnische Anlagen Gebäude- und Verfahrenstechnik, D-70499 Stuttgart (DE)
(72) Erfinder: Renz, Manfred, Dr., W-7254 Ditzingen (DE); Bauer, Helmut, W-7146 Tamm (DE)
(74) Vertreter: Kohl, Karl-Heinz

(56) Entgegenhaltungen:
- DE-A- 3 836 147
- DE-U- 7 213 615
- FR-A- 2 238 072
- GB-A- 2 134 647
- GB-A- 2 147 409
- PATENT ABSTRACTS OF JAPAN vol. 12, no. 91 (M-679)(2938) 24. März 1988 & JP-A-62 228 827 (FUJI) 7. Oktober 1987
- Prospektblatt 11/87, Firma Babcock- BSH "Clean-room tunnel-modul"

## Beschreibung

Die Erfindung betrifft eine Filter-Ventilator-Einrichtung zur Verwendung bei Reinräumen nach dem Oberbegriff des Anspruchs 1.

Es ist bekannt vgl. z.B, Babcock-BSH "Clean room-tunnel-modul" Prospektblatt 11/87, die Filter-Ventilator-Einrichtung zusammen mit dem Reinraum als Einheit auszubilden. Nahe einer Seitenwand dieser Einheit befindet sich der Ventilator, mit dem die Kühlluft angesaugt und in den Luftströmungsraum gefördert wird. Er erstreckt sich vom Ventilator aus horizontal bis zur gegenüberliegenden Wand, hat dort eine 180°-Umlenkung und wird durch das mit Abstand unterhalb der unteren Begrenzungswand liegende Filter nach unten begrenzt. Infolge dieser Ausbildung ergeben sich für die Luft große Strömungswege, die zu entsprechend hohen Strömungsverlusten und damit zu entsprechend hohem Energiebedarf führen. Infolge dieser Luftführung ist auch eine gleichförmige Strömungsverteilung über die Filterfläche nur sehr schwierig zu erreichen. Außerdem hat diese Einrichtung einen verhältnismäßig hohen Schalldruckpegel.

Der Erfindung liegt die Aufgabe zugrunde, die gattungsgemäße Filter-Ventilator-Einrichtung so auszubilden, daß sie bei kompakter Ausbildung eine hohe Geräuschdämmung, eine gleichförmige Strömungsverteilung sowie geringe Strömungsverluste und einen geringen Energiebedarf hat.

Diese Aufgabe wird bei der gattungsgemäßen Filter-Ventilator-Einrichtung erfindungsgemäß mit den kennzeichnenden Merkmalen des Anspruchs 1.

Bei der erfindungsgemäßen Einrichtung nach Anspruch 1 ist der Strömungsraum als Ringkanal ausgebildet, der infolge seiner ringförmigen Ausbildung nur geringe Höhe haben muß. Dadurch kann die erfindungsgemäße Einrichtung sehr kompakt ausgebildet werden. Mit dem Ringkanal ist eine gleichförmige Strömungsverteilung sowie eine gleichförmige Geschwindigkeit über die Filterfläche möglich, so daß die Luft gleichmäßig durch den Filter in den darunter befindlichen Reinraum eintreten kann. Infolge des Ringkanales sind auch nur sehr kurze Strömungswege vorgesehen, wodurch sich auch geringe Strömungsverluste und dementsprechend auch nur ein geringer Energiebedarf ergeben.

Weitere Merkmale der Erfindung ergeben sich aus den weiteren Ansprüchen, der Beschreibung und den Zeichungen.

Die Erfindung wird anhand zweier in den Zeichnungen dargestellter Ausführungsbeispiele näher erläutert. Es zeigen
- Fig. 1: in schematischer Darstellung einen Reinraum mit erfindungsgemäßen Filter-Ventilator-Einheiten,
- Fig. 2: im Schnitt eine erfindungsgemäße Filter-Ventilator-Einheit,
- Fig. 3: einen Schnitt längs der Linie III-III in Fig. 2,

Die Filter-Ventilator-Einheiten nach den Fig. 1 bis 3 zeichnen sich durch eine hohe Geräuschdämmung und eine gleichförmige Strömungsverteilung bei kompakter Bauweise aus. Die Einheiten können bei allen Reinraumanwendern eingesetzt werden, z.B. in der Medizin, in der Pharmazie, in der Biotechnik, in der Elektronik und in der Halbleitertechnik. Die Filtereinheiten eignen sich insbesondere für kleine Reinraumbereiche, für eine Nachinstallation schon vorhandener Reinraumbereiche und für lokale Reinräume. Mit den Einheiten lassen sich Reinräume modular und damit flexibel aufbauen, so daß die Reinraumbereiche jederzeit, beispielsweise infolge des technischen Fortschritts, geändert und/oder ergänzt werden können. Auf diese Weise lassen sich schnell und kostengünstig Erweiterungen, Umbauten oder Verbesserungen der Reinraumklasse durchführen.

Fig. 1 zeigt einen Reinraum 1, der einen für Luft durchlässigen Boden 2 aufweist. Er liegt mit Abstand oberhalb eines luftundurchlässigen Bodens 3, der zusammen mit dem durchlässigen Boden 2 eine Rückluftführung 4 begrenzt. Im Reinraum 1 befindet sich ein Prozeßgerät 5. Der Reinraum 1 ist nach oben durch eine Decke 6 begrenzt, die rasterförmig von Filtern 7 der Filter-Ventilator-Einheiten 8 gebildet ist. Die Filter-Ventilator-Einheiten 8 sind als Module ausgebildet, die neben- und hintereinander zur Bildung der Rasterdecke 6 angeordnet werden. Die einzelnen Filter-Ventilator-Einheiten 8 lassen sich vorteilhaft einzeln schnell auswechseln, so daß evtl. Reparaturen oder Wartungen einfach und schnell durchgeführt werden können.

Jede Einheit 8 hat jeweils mindestens einen Ventilator 9, mit dem Kühlluft 10 und Rückluft 25 (Fig. 2) angesaugt und durch das Filter 7 in den Reinraum 1 gefördert wird. Die gefilterte Luft strömt zumindest annähernd laminar senkrecht nach unten zum Boden 2, tritt durch ihn hindurch und wird am unteren, geschlossenen Boden 3 umgelenkt und strömt in der Rückluftführung 4 nach außen (vgl. Pfeile in Fig. 1). Für die Kühlluftzuführung ist jede Filter-Ventilator-Einheit 8 mit einem Kühlluftanschluß 11 versehen. Wie Fig. 1 schematisch zeigt, sind mehrere Kühlluftanschlüsse 11 jeweils an eine gemeinsame Zuführleitung 12 angeschlossen.

Vorteilhaft sind die als Module ausgebildeten Filter-Ventilator-Einheiten 8 jeweils gleich ausgebildet. Sie sollen anhand der Fig. 2 und 3 im einzelnen erläutert werden. Die Einheit 8 hat im Ausführungsbeispiel etwa quadratischen Umriß, kann aber auch rechteckigen oder jeden anderen geeigneten Umriß haben. Der quadratische bzw. rechteckige Umriß hat den Vorteil, daß die Decke des Reinraumes 1 rasterförmig aus nur wenigen Einheiten 8 aufgebaut werden kann.

Die Einheit 8 hat eine Außenwand 13, die aus vier rechtwinklig aneinandergesetzten Wandteilen 13a bis 13d gebildet wird. Sie erstrecken sich von einer Auflage 14 (Fig. 2) aufwärts. Die Auflage 14 kann durch Profilschienen, Stangen oder dgl. gebildet sein. Auf die Wandteile 13a bis 13d ist ein horizontales Deckenteil 15 aufgesetzt, das gleichen Umriß hat wie die Einheit 8. Mittig weist das Deckenteil 15 eine Öffnung 16 auf, in die der Ventilator 9 eingesetzt ist. Er ragt nach unten über das Deckenteil 15. Mit Abstand oberhalb des Deckenteiles 15 ist ein weiteres Deckenteil 17 vorgesehen, das parallel zum Deckenteil 15 liegt und mit diesem zusammen eine Rückluftführung 18 begrenzt. Das Deckenteil 17 kann gleichen Umriß wie das Deckenteil 15 haben und ist längs seines Umfanges durch Abstandhalter 19 auf Abstand zum Deckenteil 15 gehalten. Bevorzugt ist das Deckenteil 17 geringfügig kleiner als das Deckenteil 15. Dadurch wird die Ansaugung der Rückluft erleichtert. Das Deckenteil 17 kann selbstverständlich auch anderen Umriß haben als das Deckenteil 15. Die Abstandhalter 19 sind mit (nicht dargestellten) Eintrittsöffnungen für die Rückluft versehen. Das Deckenteil 17 ist zentrisch mit dem Kühlluftanschluß 11 versehen, der als Anschlußstutzen ausgebildet ist, an den die Zuführleitung 12 (Fig. 1) angeschlossen werden kann. Der Kühlluftanschluß 11 befindet sich somit mit Abstand oberhalb des Ventilators 9 (Fig. 2). Um die Strömungsverhältnisse in der Rückluftführung 18 nicht zu beeinträchtigen, ragt der Kühlluftanschluß 11 vorteilhaft nicht in die Rückluftführung 18, sondern liegt bündig mit der Unterseite des Deckenteils 17. Ebenso ragt der Ventilator 9 vorzugsweise nicht in die Rückluftführung 18, sondern liegt bündig mit der dem Deckenteil 17 zugewandten Oberseite des Deckenteils 15.

Mit Abstand zu den äußeren Wandteilen 13a bis 13d sind Zwischenwände 20a bis 20d vorgesehen, die parallel zu den Wandteilen 13a bis 13d verlaufen und sich von der Auflage 14 aus ebenfalls aufwärts erstrecken. Sie enden jedoch mit Abstand vom Deckenteil 15 (Fig. 2). Die Zwischenwände 20a bis 20d haben gleiche Höhe und sind im Ausführungsbeispiel dicker als die äußeren Wandteile 13a bis 13d. Zwischen den Zwischenwänden 20a bis 20d und den äußeren Wandteilen 13a bis 13d wird ein viereckiger Ringkanal 21 gebildet, in dem die vom Ventilator 9 angesaugte Luft nach unten in Richtung auf den Filter 7 strömt.

Auf der von den äußeren Wandteilen 13a bis 13d abgewandten Seite sind mit Abstand zu den Zwischenwänden 20a bis 20d innere Wandteile 22a bis 22d angeordnet, die sich ebenfalls von der Auflage 14 aus aufwärts und parallel zu den Zwischenwänden erstrecken. Sie haben geringere Höhe als die Zwischenwände 20a bis 20d (Fig. 2). Die inneren Wandteile 22a bis 22d schließen wiederum rechtwinklig aneinander und begrenzen zusammen mit den Zwischenwänden 20a bis 20d einen weiteren viereckigen Ringkanal 23 (Fig. 3). Wie sich aus Fig. 2 ergibt, umgeben die inneren Wandteile 22a bis 22d, in Draufsicht gesehen, den Ventilator 9 mit geringem Abstand.

Der von den inneren Wandteilen 22a bis 22d umschlossene Raum ist durch eine Platte 24 in Richtung auf den Filter 7 verschlossen. Wie Fig. 3 zeigt, füllt die Platte 24 den von den Wandteilen 22a bis 22d umschlossenen Innenraum aus. Wie Fig. 2 zeigt, ist die Platte 24 etwa in halber Höhe an den Innenseiten der Wandteile 22a bis 22d befestigt.

Sämtliche Wandteile 13a bis 13d, 20a bis 20d und 22a bis 22d sind auf der Auflage 14 befestigt, die durch Profilschienen oder dgl. gebildet sein kann. Es ist auch möglich, die Wandteile 13a bis 13d, 20a bis 20d, 22a bis 22d hängend am Deckenteil 15 zu befestigen, beispielsweise mit Gewindestangen.

Mit Abstand unterhalb der Wandteile 13a bis 13d, 20a bis 20d und 22a bis 22d ist das Filter 7 vorgesehen, das entweder Bestandteil der Einheit ist oder ein gesondertes Bauteil ist, das bei der Montage mit der Einheit verbunden wird.

Sämtliche Wandteile 13a bis 13a, 20a bis 20d, 22a bis 22d bestehen aus schalldämmendem Material, wie Mineralwolle, Schaumstoffe oder dgl. Vorteilhaft bestehen auch die Deckenteile 15 und 17 aus schalldämmendem Material. Dadurch ergibt sich eine sehr hohe Geräuschdämmung der Filter-Ventilator-Einheit 8. Vorteilhaft besteht auch die Platte 24 aus schalldämmendem Material. Da die einzelnen Wände aus Wandteilen zusammengesetzt sind, können sie aus vorgefertigten Teilen zusammengebaut werden. Dadurch lassen sich bei Bedarf auch nur einzelne Wandteile auswechseln, so daß nicht die gesamte Wand bei Beschädigung oder Verschleiß nur eines Wandteiles ausgewechselt werden muß. Selbstverständlich können die Wandteile 13a bis 13d, 20a bis 20d und 22a bis 22d jeweils auch einteilig miteinander ausgebildet sein.

Der Filter 7 besteht aus herkömmlichem Material und kann so ausgebildet sein, daß er für Reinräume bis wenigstens Klasse 1 geeignet ist.

Vom Ventilator 9 wird über den Kühlluftanschluß 11 Kühlluft zentrisch angesaugt (Fig. 2). Gleichzeitig wird über die Rückluftführung 18 die Rückluft (Pfeile 25) vom Ventilator 9 angesaugt. Da die Kühlluft 11 zentrisch zum Ventilator 9 und die Rückluft quer dazu angesaugt wird, wird die Kühlluft gut mit der Rückluft 25 vermischt, wodurch auch ein schneller Temperaturausgleich erreicht wird. Die angesaugte Luft wird vom Ventilator 9 in Richtung der Pfeile in Fig. 2 in die Ringkanäle 21 und 23 geleitet und in ihnen senkrecht nach unten zum Filter 7 gelenkt. Nach dem Durchtritt durch den Filter 7 gelangt die gereinigte Luft in den Reinraum 1 (Fig. 1). Die Abstufung der Wandteile 13a bis 13d, 20a bis 20d und 22a bis 22d nach innen ist so gewählt, daß eine gleichförmige Geschwindigkeit über die Filterfläche erreicht wird. Somit zeichnet sich diese Filter-Ventilator-Einheit 8 durch eine gleichmäßige Strömungsverteilung bei kompakter Bauweise und hoher Geräuschdämmung aus. Die Strömungswege vom Ventilator 9 zum Filter 7 sind infolge des Ringkanales äußerst kurz, so daß sich nur sehr geringe Strömungsverluste und damit auch nur ein sehr geringer Energiebedarf ergeben. Infolge der Ringkanäle 21, 23 können die einzelnen Wandteile verhältnismäßig niedrig sein, so daß außer dem Vorteil der geringen Strömungsverluste auch eine äußerst kompakte Ausbildung der Einheit 8 erreicht wird. Da der Ventilator 9 zentrisch angeordnet ist, ergibt sich über den Umfang der Ringkanäle 21 und 23 eine gleichmäßige Strömung.

Die Filter-Ventilator-Einheit 8 kann an der Decke abgehängt oder in eine Rasterdecke eingesetzt werden. Die Einheiten 8 lassen sich sowohl einzeln einsetzen als auch modular zu Reinräumen beliebiger Größe zusammenfügen. Wartungsarbeiten an den Einheiten 8 beeinträchtigen den Reinraumbetrieb nur geringfügig. Die einzelnen Filter-Ventilator-Einheiten 8 können einzeln schnell von unten oder von oben ausgewechselt werden. Der Wechsel der Filter 7 ist von unten möglich. Die Ventilatoren 9 sind von unten, aber auch von oben zugänglich. Dadurch können über begehbare Einheiten Wartungsarbeiten durchgeführt werden, ohne den gesamten Reinraum 1 stillzulegen. Mit den einzelnen Einheiten 8 können kleinere und große Reinräume kostengünstig aufgebaut werden. Insbesondere sind auch Nachrüstungen mit den als Moduln ausgebildeten Filter-Ventilator-Einheiten 8 kostengünstig möglich. Infolge ihrer kompakten Ausbildung haben die Filter-Ventilator-Einheiten 8 auch nur geringes Gewicht, so daß eine einfache Montage möglich ist. Zudem ist die Deckenbelastung verhältnismäßig gering.

Bei der einfachsten Ausführung hat die Filter-Ventilator-Einheit 8 nur einen Ringkanal, der von den äußeren Wandteilen 13a bis 13d und den inneren Wandteilen 22a bis 22d begrenzt wird. Eine solche Einheit ist noch kompakter ausgebildet und weist dennoch alle Vorteile hinsichtlich der hohen Geräuschdämmung, der gleichförmigen Strömungsverteilung und der geringen Störmungsverluste auf. Hierbei reicht es aus, wenn nur die eine Begrenzungswand, also die Wandteile 13a bis 13d oder die Wandteile 22a bis 22d, aus schalldämmendem Material bestehen. Vorteilhaft bestehen aber sämtliche Wandteile aus schalldämmendem Material, so daß eine sehr hohe Geräuschdämmung erzielt wird.

Bei einer anderen (nicht dargestellten) Ausführungsform kann die Filter-Ventilator-Einheit 8 auch mehr als zwei Ringkanäle aufweisen. In diesem Falle sind entsprechend mehr Wandteile vorgesehen, die wiederum in ihrer Höhe so aufeinander abgestimmt sind, daß von außen nach innen die Wandhöhe abnimmt. Diese Abstufung wird wiederum so gewählt, daß eine gleichförmige Strömungsgeschwindigkeit der Luft über die Filterfläche erreicht wird.

Die Einheiten 8 lassen sich somit sehr einfach an die jeweiligen Einsatzfälle anpassen, indem lediglich eine unterschiedliche Zahl von Wandteilen vorgesehen wird. Alle Varianten zeichnen sich durch die hohe Geräuschdämmung, die gleichförmige Strömungsverteilung, die kompakte Bauweise, den geringen Strömungsverlust und durch das geringe Gewicht aus.

Anstelle der viereckigen Querschnittsausbildung können die Einheiten 8 und die Wandteile auch jeden anderen geeigneten Umriß haben, beispielsweise runden Umriß.

## Patentansprüche

1. Filter-Ventilator-Einrichtung zur Verwendung bei Reinräumen, mit mindestens einem Ventilator (9), dessen Druckseite einem Luftströmungsraum (21, 23) zugewandt ist, der von Begrenzungswänden (13a bis 13d, 20a bis 20d, 22a bis 22d) begrenzt ist und der die strömende Luft dem Reinraum über mindestens ein im Bereich unterhalb des Luftströmungsraumes (21, 23) liegendes Filter (7) zuführt,
dadurch gekennzeichnet, daß der Strömungsra durch wenigstens einen Ringkanal (21, 33) gebildet ist, von dessen beiden Begrenzungswänden (13a bis 13d, 20a bis 20d, 22a bis 22d) mindestens eine aus schalldämmendem Material besteht.

2. Einrichtung nach Anspruch 1,
dadurch gekennzeichnet, daß der vorzugsweise in einem Deckenteil (15) angeordnete Ventilator (9) mittig in bezug auf den Ringkanal (21, 23) angeordnet ist.

3. Einrichtung nach Anspruch 1 oder 2,
dadurch gekennzeichnet, daß der Ringkanal (21) von einer Außenwand (13) der Einrichtung (8) nach außen begrenzt ist.

4. Einrichtung nach einem der Ansprüche 1 bis 3,
dadurch gekennzeichnet, daß zumindest die äußere Begrenzungswand (13a bis 13d) aus schalldämmendem Material besteht.

5. Einrichtung nach einem der Ansprüche 1 bis 4,
dadurch gekennzeichnet, daß die Außenwand (13) der Einrichtung (8) bis zum Deckenteil (15) reicht.

6. Einrichtung nach einem der Ansprüche 1 bis 5,
dadurch gekennzeichnet, daß die innere Begrenzungswand (20a bis 20d) Abstand vom Deckenteil (15) hat.

7. Einrichtung nach einem der Ansprüche 1 bis 6,
dadurch gekennzeichnet, daß die Einrichtung (8) mehrere Ringkanäle (21, 23) aufweist, deren Begrenzungswände (13a bis 13d, 20a bis 20d, 22a bis 22d) in der Höhe von außen nach innen abnehmen.

8. Einrichtung nach einem der Ansprüche 1 bis 7,
dadurch gekennzeichnet, daß der von den innersten Begrenzungswänden (22a bis 22d) umschlossene Raum gegen das Filter (7) geschlossen ist.

9. Einrichtung nach Anspruch 8,
dadurch gekennzeichnet, daß die innersten Begrenzungswände (22a bis 22d) mit ihren Innenseiten an eine Platte (24) anschließen, die vorzugsweise aus schalldämmendem Material besteht.

10. Einrichtung nach einem der Ansprüche 2 bis 9,
dadurch gekennzeichnet, daß das Deckenteil (15) aus schalldämmendem Material besteht und vorzugsweise die untere Begrenzung einer Rückluftführung (18) bildet.

11. Einrichtung nach Anspruch 10,
dadurch gekennzeichnet, daß die Rückluftführung (18) nach oben durch ein weiteres Deckenteil (17) begrenzt ist, das vorzugsweise aus schalldämmendem Material besteht.

12. Einrichtung nach Anspruch 11,
dadurch gekennzeichnet, daß im weiteren Deckenteil (17) ein Kühlluftanschluß (11) vorgesehen ist, der vorzugsweise senkrecht oberhalb der Saugseite des Ventilators (9) angeordnet ist.

13. Einrichtung nach Anspruch 12,
dadurch gekennzeichnet, daß die durch den Kühlluftanschluß (11) strömende Kühlluft quer, vorzugsweise senkrecht, zur Rückluft (25) strömt.

14. Einrichtung nach einem der Ansprüche 1 bis 13,
dadurch gekennzeichnet, daß die Einrichtung (8) als Modul ausgebildet ist.

15. Einrichtung nach einem der Ansprüche 1 bis 14,
dadurch gekennzeichnet, daß die Begrenzungswände (13a bis 13d, 20a bis 20d, 22a bis 22d) auf Auflagern (14) angeordnet sind.

16. Einrichtung nach einem der Ansprüche 1 bis 14,
dadurch gekennzeichnet, daß die Begrenzungswände (13a bis 13d, 20a bis 20d, 22a bis 22d) hängend am Deckenteil (15) befestigt sind.

17. Einrichtung nach einem der Ansprüche 1 bis 16,
dadurch gekennzeichnet, daß die Ringkanäle koaxial zueinander liegen.

18. Einrichtung nach einem der Ansprüche 1 bis 17,
dadurch gekennzeichnet, daß die Ringkanäle (21, 23) viereckigen Umriß haben.

## Claims

1. A filter-ventilator arrangement for use in clean rooms, with at least one ventilator (9), the delivery side thereof facing an air current space (21, 23) which is bounded by boundary walls (13a to 13d, 20a to 20d, 22a to 22d) and which supplies the current of air to the clean room via at least one filter (7) situated in the region beneath the air current space (21, 23), **characterised in that** the current space is formed by at least one annular channel (21, 23), the two boundary walls thereof (13a to 13d, 20a to 20d, 22a to 22d) consisting of at least one sound-absorbing material.

2. An arrangement according to Claim 1, **characterised in that** the ventilator (9) arranged preferably in a cover part (15) is arranged in the centre with respect to the annular channel (21, 23).

3. An arrangement according to Claim 1 or 2, **characterised in that** the annular channel (21) is bounded externally by an outer wall (13) of the arrangement (8).

4. An arrangement according to any one of Claims 1 to 3, **characterised in that** at least the outer boundary wall (13a to 13d) consists of sound-absorbing material.

5. An arrangement according to any one of Claims 1 to 4, **characterised in that** the outer wall (13) ofthe arrangement (8) extends to the cover part (15).

6. An arrangement according to any one of Claims 1 to 5, **characterised in that** the inner boundary wall (20a to 20d) is at a distance from the cover part (15).

7. An arrangement according to any one of Claims 1 to 6, **characterised in that** the arrangement (8) has a plurality of annular channels (21, 23), the boundary walls (13a to 13d, 20a to 20d, 22a to 22d) thereof diminishing in height from the outside to the inside.

8. An arrangement according to any one of Claims 1 to 7, **characterised in that** the space surrounded by the innermost boundary walls (22a to 22d) is closed towards the filter (7).

9. An arrangement according to Claim 8, **characterised in that** the inner surfaces of the innermost boundary walls (22a to 22d) connect to a plate (24) consisting preferably of sound-absorbing material.

10. An arrangement according to any one of Claims 2 to 9, **characterised in that** the cover part (15) consists of sound-absorbing material, and preferably forms the lower limit of a return air guideway (18).

11. An arrangement according to Claim 10, **characterised in that** the return air guideway (18) is bounded towards the top by another cover part (17) preferably consisting of sound-absorbing material.

12. An arrangement according to Claim 11, **characterised in that** a cool air connection (11) is provided in the other cover part (17) and is arranged preferably vertically above the suction side of the ventilator (9).

13. An arrangement according to Claim 12, **characterised in that** the cool air flowing through the cool air connection (11) flows transversely, preferably at right angles, to the return air (25).

14. An arrangement according to any one of Claims 1 to 13, **characterised in that** the arrangement (8) takes the form of a module.

15. An arrangement according to any one of Claims 1 to 14, **characterised in that** the boundary walls (13a to 13d, 20a to 20d, 22a to 22d) are arranged on supports (14).

16. An arrangement according to any one of Claims 1 to 14, **characterised in that** the boundary walls (13a to 13d, 20a to 20d, 22a to 22d) are secured to the cover part (15) so as to be suspended.

17. An arrangement according to any one of Claims 1 to 16, **characterised in that** the annular channels are coaxial to each other.

18. An arrangement according to any one of Claims 1 to 17, **characterised in that** the annular channels (21, 23) have a quadrilateral outline.

## Revendications

1. Installation de filtre-ventilateur pour l'utilisation dans les salles blanches, comportant au moins un ventilateur (9) dont le côté refoulement est orienté vers une chambre d'écoulement d'air (21, 23) qui est délimitée par des parois de délimitation (13a à 13d, 20a à 20d, 22a à 22d) et qui mène le flux d'air à la chambre blanche par l'intermédiaire d'au moins un filtre (7) se trouvant dans une région située au-dessous de la chambre d'écoulement d'air (21, 23), caractérisée en ce que la chambre d'écoulement est formée par au moins un canal annulaire (21, 23) dont au moins une des deux parois de délimitation (13a à 13d, 20a à 20d, 22a à 22d) est en un matériau insonorisant.

2. Installation selon la revendication 1, caractérisée en ce que le ventilateur (9) agencé de préférence dans un élément de plafond (15) est agencé de façon centrée par rapport au canal annulaire (21, 23).

3. Installation selon l'une ou l'autre des revendications 1 et 2, caractérisée en ce que le canal annulaire (21) est délimité vers l'extérieur par une paroi extérieure (13) de l'installation (8).

4. Installation selon l'une quelconque des revendications 1 à 3, caractérisée en ce qu'au moins la paroi de délimitation extérieure (13a à 13d) est en un matériau insonorisant.

5. Installation selon l'une quelconque des revendications 1 à 4, caractérisée en ce que la paroi extérieure (13) de l'installation (8) va jusqu'à l'élément de plafond (15).

6. Installation selon l'une quelconque des revendications 1 à 5, caractérisée en ce que la paroi de délimitation intérieure (20a à 20d) est à distance de l'élément de plafond (15).

7. Installation selon l'une quelconque des revendications 1 à 6, caractérisée en ce que l'installation (8) présente plusieurs canaux annulaires (21, 23) dont les parois de délimitation (13a à 13d, 20a à 20d, 22a à 22d) diminuent de hauteur de l'extérieur vers l'intérieur.

8. Installation selon l'une quelconque des revendications 1 à 7, caractérisée en ce que l'espace entouré par les parois de délimitation (22a à 22d) situées les plus à l'intérieur est fermé contre le filtre (7).

9. Installation selon la revendication 8, caractérisée en ce que les parois de délimitation (22a à 22d) situées le plus à l'intérieur se raccordent avec leurs faces intérieures à une plaque (24) qui est de préférence en un matériau insonorisant.

10. Installation selon l'une quelconque des revendications 2 à 9, caractérisée en ce que l'élément de plafond (15) est en un matériau insonorisant et forme de préférence la délimitation inférieure d'un guidage d'air de retour (18).

11. Installation selon la revendication 10, caractérisée en ce que le guidage d'air de retour (18) est délimité vers le haut par un autre élément de plafond (17) qui est de préférence en un matériau insonorisant.

12. Installation selon la revendication 11, caractérisée en ce qu'il est prévu dans l'autre élément de plafond (17) un raccord (11) d'air frais qui est agencé de préférence verticalement au-dessus du côté d'aspiration du ventilateur (9).

13. Installation selon la revendication 12, caractérisée en ce que l'air frais s'écoulant à travers le raccord (11) d'air frais s'écoule transversalement par rapport à l'air de retour (25), de préférence à la verticale.

14. Installation selon l'une quelconque des revendications 1 à 13, caractérisée en ce que l'installation (8) est réalisée sous forme modulaire.

15. Installation selon l'une quelconque des revendications 1 à 14, caractérisée en ce que les parois de délimitation (13a à 13d, 20a à 20d, 22a à 22d) sont agencées sur des supports (14).

16. Installation selon l'une quelconque des revendications 1 à 14, caractérisée en ce que les parois de délimitation (13a à 13d, 20a à 20d, 22a à 22d) sont fixées suspendues à l'élément de plafond (15).

17. Installation selon l'une quelconque des revendications 1 à 16, caractérisée en ce que les canaux annulaires sont coaxiaux l'un par rapport à l'autre.

18. Installation selon l'une quelconque des revendications 1 à 17, caractérisée en ce que les canaux annulaires (21, 23) ont des contours rectangulaires.
